# EUROPÄISCHE PATENTANMELDUNG

(11) **EP 0 303 106 A2**
(43) Veröffentlichungstag der Anmeldung: **15.02.1989**
(21) Anmeldenummer: 88112114.9
(22) Anmeldetag: 27.07.1988
(51) Int. Cl.: B65H 3/26, B65H 3/04

(54) **Vorrichtung zum Vereinzeln und Zuführen von Briefumschlägen zu einer Büromaschine**

(30) Priorität: 11.08.1987 CH 3093/87
(71) Anmelder: RUTISHAUSER DATA AG, CH-8712 Stäfa (CH)
(72) Erfinder: Rutishauser, Albert, CH-8713 Uerikon (CH)
(74) Vertreter: Patentanwälte Schaad, Balass & Partner AG

(57) **Zusammenfassung**

Der jeweils unterste in einem Stapel (12) liegende Briefbogen wird an der Kante seines Falzteils (26) von einem auf einem Förderriemen (18) angeordneten Mitnehmer (24) zur Vereinzelung aus einem Stapelmagazin (10) erfasst und in Pfeilrichtung (14) unmittelbar einer Büromaschine zugeführt. Durch die Anordnung des Förderriemens (18) auf der Entnahmeseite (28) des Magazins (10) erfolgt die Vereinzelung und die Zuführung in einem Schritt mittels eines einzigen Förderorgans.

## Beschreibung

Die Erfindung betrifft eine Vorrichtung der im Oberbegriff des Anspruchs 1 genannten Art.

Bei einer solchen, aus der US-PS 4,340,314 bekannten Vorrichtung dienen die beiden Förderriemen zum Zuführen der aus dem Magazin entnommenen Briefumschläge zur Schreibwalze einer Büromaschine. Die Entnahme der Briefumschläge aus dem Magazin erfolgt bei dieser bekannten Vorrichtung durch separate Organe, die auch separat angetrieben sind. Der separate Antrieb erfordert eine Steuervorrichtung, um die Entnahmeorgane auf die Zuführorgane abzustimmen. Die bekannte Vorrichtung ist dementsprechend relativ aufwendig.

Der Erfindung liegt die Aufgabe zugrunde, eine zuverlässig arbeitende Vorrichtung der im Oberbegriff des Anspruchs 1 genannten Art zu schaffen, die sich kostengünstig herstellen lässt.

Die gestellte Aufgabe wird erfindungsgemäss durch die im kennzeichnenden Teil des Anspruchs 1 angegebenen Merkmale gelöst.

Da die Förderriemen bei einer solchen Lösung sowohl zum Vereinzeln als auch zum Zuführen der Briefumschläge dienen, vereinfacht sich der Aufwand erheblich. Zudem genügt ein einziger Antrieb. Im Gegensatz zu der bekannten Vorrichtung erfolgt die Vereinzelung nicht durch Rei bung, sondern durch eine positive Mitnahme, so dass ein Schlupf ausgeschlossen ist und die Förderung der Briefumschläge synchron zum Drehwinkel der Schreibwalze erfolgt.

Durch eine bevorzugte Ausführungsform nach Anspruch 2 wird wirksam verhindert, dass die Kanten des Falzteils ausser Eingriff vom Mitnehmer geraten können.

Eine Ausführungsform nach Anspruch 3 verhindert eine vorzeitige Abnutzung der Mitnehmer und erhöht die Zuverlässigkeit der Vorrichtung.

Bei einer Ausführungsform nach Anspruch 4 lassen sich die Briefumschläge beispielsweise bis unmittelbar an eine Schreibwalze heranführen.

Eine Ausführungsform nach Anspruch 5 bewirkt, dass die positive Mitnahme des Briefumschlages durch die Mitnehmer an einer solchen Stelle durch Förderrollen und Andruckrollen abgelöst wird, an der der Briefumschlag bereits beschleunigt und praktisch keiner hemmenden Reibung mehr ausgesetzt ist, um eine schlupffreie Zuführung zu einer Schreibwalze zu gewährleisten.

Bei einer Ausführungsform nach Anspruch 6 ist gewährleistet, dass die gegenüber dem Briefumschlag nicht abgedeckten Mitnehmer nicht schon an der äusseren Kante des Briefumschlages, sondern erst an dessen Falzteil angreifen.

Bei einer Ausführungsform nach Anspruch 7 sind die Förderriemen durch die Bodenplatte vom grössten Teil des Gewichts der gestapelten Briefumschläge entlastet, jedoch ist durch den Absatz gewährleistet, dass sich die Falzteile im Bereich der tiefergelegenen Fläche geringfügig öffnen können, so dass ein sicheres Angreifen der Mitnehmer gewährleistet ist.

Eine Ausführungsform nach Anspruch 8 ist beispielsweise dann vorteilhaft, wenn die Mitnehmer auf den Förderriemen aufgenietet sind und die Köpfe der Nieten auf der Rückseite hervorstehen.

Bei einer Ausführungsform nach Anspruch 9 wird die Eingriffskante der Mitnehmer durch die Nocken gegen vorzeitige Abnutzung geschützt und zudem wird durch die Nocken bewirkt, dass auf die gestapelten Briefumschläge eine Rüttelbewegung ausgeübt wird, um das Vereinzeln zu unterstützen.

Anspruch 10 stellt eine bevorzugte Ausführungsform dar und gibt eine Definition für den Durchlassspalt an. Die stehende Anordnung des Stapelmagazins ist jedoch nicht zwingend notwendig, da es beispielsweise auch möglich ist, das Magazin derart anzuordnen, dass die Förderriemen von oben am Stapel angreifen. Auch Ausführungsformen mit aufwärts oder abwärts zu fördernden Briefumschlägen sind möglich.

Bei einer Ausführungsform nach Anspruch 11 verhindert der Rückhalteabsatz, dass sich der vorlaufende Rand des zum Fördern angegriffenen Briefumschlages nach oben auf wölbt, wenn beispielsweise eine erhöhte Reibung zum darüberliegenden Briefumschlag vorhanden ist. Stattdessen wird er durch die in einem spitzen Winkel zu seiner Förderrichtung angeordnete, versetzte Fläche in den Durchlassspalt abgelenkt.

Eine Ausführungsform nach Anspruch 12 lässt die sich der Förderebene nähernden, noch gestapelten Briefumschläge mit ihren vorlaufenden Kanten in Richtung Durchlassspalt gleiten, um zu verhindern, dass einen Drall aufweisende Briefumschläge zum Verklemmen neigen.

Eine Ausführungsform nach Anspruch 13 verhindert nicht nur das Aufwölben des von den Mitnehmern erfassten Briefumschlages an dessen vorlaufendem Rand, sondern auch eine nach oben gerichtete Buckelbildung, da die Mehrzahl der Rückhalteabsätze im wesentlichen den vorderen Bereich der Briefumschläge abdeckt.

Eine Ausführungsform nach Anspruch 14 gewährleistet, dass die Rückhalteabsätze mit der Ebene der gestapelten Briefumschläge übereinstimmen, auch dann, wenn die Anschlagfläche des das Magazin begrenzenden Anschlags in einem spitzen Winkel zu dieser Ebene verläuft.

Eine Ausführungsform nach Anspruch 15 gestattet den Briefumschlägen eine solche Verteilung, dass an jedem Rückhalteabsatz einer von ihnen anliegt. Durch die gestaffelte Abstützung ist nicht nur der abstützende Bereich in Längsrichtung entsprechend ausgedehnt, um das Aufwölben oder Aufbuckeln des zum Fördern ergriffenen Briefumschlages sicher zu verhindern, sondern es findet dabei bereits eine mehrfache Vorvereinzelung der noch gestapelten Briefumschläge statt. Dadurch ist eine besonders zuverlässige Vereinzelung beim Zuführen der Briefumschläge zur Büromaschine gewährleistet. Von den sich stufenweise in Richtung zur untersten und letzten Rückhaltefläche bewegenden Briefumschlägen wird jeweils nur ein einziger zur letzten Rückhaltefläche und damit zum Vereinzeln durch die Mitnehmer freigegeben. Durch die Staffelung der Briefumschläge wird der programmierte Ankunftszeitpunkt an der Büromaschine nicht beeinflusst, da die Förderung beim Vereinzeln durch die kraftschlüssige Verbindung der am Falzteil der Briefumschläge angreifenden Mitnehmer bestimmt wird.

Anhand der Zeichnungen werden Ausführungsbeispiele der Erfindung näher erläutert. Es zeigen:
Fig. 1 eine Schnittansicht durch eine Vorrichtung zum Vereinzeln und Zuführen von Briefumschlägen zu einer Büromaschine nach der Schnittlinie I-I gemäss Fig. 2,
Fig. 2 eine Draufsicht auf die Vorrichtung nach der Fig. 1,
Fig. 3 die Wirkungsweise eines mit einem Mitnehmerzahn besetzten Förderriemens während des Vereinzelungsvorganges, in einer alternativen Ausführungsform,
Fig. 4 die nach der Vereinzelung erfolgte Zuführung eines Briefumschlages zu einer nicht dargestellten Büromaschine, und
Fig. 5 die Wirkung eines Nockens zum Schutz des Mitnehmerzahnes.

Die Fig. 1 zeigt ein stehend angeordnetes Stapelmagazin 10 zur Aufnahme von Briefumschlägen 12. In Förderrichtung 14 ist das Stapelmagazin 10 durch einen Anschlag 16 mit einer Anschlagfläche 17 begrenzt. Unterhalb des Stapelmagazins 10 ist ein Förderriemen 18 angeordnet, der eine erste Riemenscheibe 20 und eine zweite Riemenscheibe 22 umschlingt. Um eine schlupffreie Mitnahme des Förderriemens 18 zu gewährleisten, ist dieser als Zahnriemen ausgebildet. Auf dem Förderriemen 18 ist ein Mitnehmerzahn 24 befestigt, der dazu dient, den jeweils untersten Briefumschlag auf der Entnahmeseite 28 aus dem Stapelmagazin 10 in Pfeilrichtung 14 zu vereinzeln und beispielsweise der Schreibwalze einer Büromaschine unmittelbar zuzuführen.

Der Mitnehmerzahn 24 greift dabei an dem nach unten und in Förderrichtung 14 gerichteten Falzteil 26 des untersten Briefumschlages an, um diesen durch einen zwischen dem Anschlag 16 und einer Bodenplatte 52, 52′ (Fig. 2) begrenzten Durchlassspalt 30 (Fig. 1) zu fördern. Der Durchlassspalt 30 ist zum Durchlassen eines einzigen Briefumschlages 12 bemessen. Der Mitnehmerzahn 24 ist beispielsweise auf den Förderriemen 18 aufgenietet. Damit der dabei gebildete Nietkopf 32 ohne Störung über die Riemenscheiben läuft, sind in diesen umfangsseitig Aussparungen 34 und 36 angeordnet. Dabei besteht die Bedingung, dass die Länge des Förderriemens 18 ein Vielfaches des Umfangs der Riemenscheiben 20 und 22 beträgt.

Der Mitnehmerzahn 24 ist scharfkantig und vorzugsweise in Förderrichtung unterschnitten ausgebildet, um zu verhindern, dass das Falzteil 26 des untersten Briefumschlages ausser Eingriff vom Mitnehmerzahn 24 gerät. Um die Scharfkantigkeit zu ermöglichen und zu erhalten, ist der Mitnehmerzahn 24 vorzugsweise aus einem härteren Werkstoff als der Zahnriemen 18 hergestellt. Obwohl im dargestellten Ausführungsbeispiel auf dem Riemen nur ein Mitnehmerzahn 24 angeordnet ist, ist es je nach Länge des Riemens 18 auch möglich, in gleichmässigen Abständen voneinander mehrere Mitnehmerzähne anzuordnen.

Wenn der in Pfeilrichtung 14 geförderte Briefumschlag mit seinem Falzteil 26 vom Mitnehmerzahn 24 abhebt, wird er weitergefördert, indem eine unter der Kraft einer Feder 40 stehende Andruckrolle 38 mit einer Förderrolle 50 zusammenwirkt, die auf der Welle 42 neben der zweiten Riemenscheibe 22 angeordnet ist (Fig. 2).

Aus der Fig. 2 ist ersichtlich, dass die Vorrichtung zwei Förderriemen 18 aufweist, und dass sämtliche mit den Förderriemen zusammenwirkende Elemente in spiegelbildlicher Anordnung auf beiden Seiten des Stapelmagazins 10 vorhanden sind. Die beiden spiegelbildlichen Anordnungen 44 und 46 sind durch nicht dargestellte Mittel zur Anpassung an die jeweilige Breite der Briefumschläge in ihrem Abstand voneinander veränderbar. Dazu ist es möglich, entweder beide oder auch nur eine der spiegelbildlichen Anordnungen 44, 46 relativ zu einer Keilwelle 48 verschiebbar auszubilden, auf der die beiden ersten Riemenscheiben 20 axial verschiebbar, jedoch drehstarr angeordnet sind. Als Antrieb dient ein mit der Keilwelle 48 verbundenes, jedoch nicht dargestelltes Getriebe, welches beispielsweise mit der Schreibwalze der Büromaschine oder mit einem Elektromotor antriebsverbunden sein kann.

Aus der Fig. 2 ist ferner ersichtlich, dass die Mitnehmerzähne 24 auf beiden Förderriemen 18 parallel zueinander angeordnet sind, um gleichzeitig am Falzteil 26 des Briefumschlags 12 positiv anzugreifen und diesen gegebenenfalls geradezurichten. Ferner ist aus der Fig. 2 ersichtlich, wie auf den Wellen 42 der zweiten Riemenscheiben 22 die bereits erwähnten Förderrollen 50 angeordnet sind, die mit den in der Fig. 2 nicht dargestellten Andruckrollen 38 zusammenwirken.

Der das Stapelmagazin 10 in Förderrichtung 14 begrenzende Anschlag 16 ist gemäss Fig. 2 in 16 und 16′ unterteilt. Eine das Stapelmagazin 10 auf der Entnahmeseite 28 begrenzende Bodenplatte 52 ist ebenfalls in 52 und 52′ unterteilt. Ein Absatz 54 in der Bodenplatte 52 bewirkt, dass die Fläche 56 gegenüber den darauf ruhenden Briefumschlägen 12 tiefer gelegen ist, damit sich das Falzteil 26 des jeweils untersten Briefumschlages 12 entspannen und geringfügig öffnen kann, um ein sicheres Angreifen der Mitnehmerzähne 24 zu gewährleisten.

Die funktionsmässige Darstellung gemäss Fig. 3 zeigt, wie durch den Mitnehmerzahn 24 der unterste Briefumschlag an seinem Falzteil 26 aus dem Stapel vereinzelt wird, während alle übrigen Briefumschläge durch den Anschlag 16 zurückgehalten werden.

Der in der Fig. 3 als alternative Ausführungsform dargestellte Anschlag 16 weist einen Rückhalteabsatz 60 zu einer in Förderrichtung 14 versetzten Fläche 62 auf, die zur Förderebene des Briefumschlages 12 in einem spitzen Winkel verläuft. Durch den Rückhalteabsatz 60 wird verhindert, dass sich der unterste Briefumschlag 12 mit seiner vorlaufenden Kante nach oben aufwölbt, wenn der Mitnehmerzahn 24 an seinem Falzteil 26 angreift und zum darüberliegenden Briefumschlag eine erhöhte Reibung besteht. Eine erhöhte Reibung kann sich beispielsweise durch statische Aufladung oder durch eine hohe Feuchtigkeit ergeben.

Zwischen der Anschlagfläche 17 des Anschlages 16 und dem Rückhalteabsatz 60 ist eine in Förderrichtung 14 schräg verlaufende Uebergangsfläche 64 angeordnet. Diese Fläche 64 ist eine Gleitfläche, um solche noch gestapelte Briefumschläge in Richtung Durchlassspalt 30 zu führen, die einen Drall aufweisen und dadurch ihre in Förderrichtung 14 weisenden Kanten nicht parallel zur Förderebene liegen.

Aus der Fig. 4 ist ersichtlich, wie der Weitertransport des Briefumschlages 12 erfolgt, nachdem sich das Falzteil 26 vom Mitnehmerzahn 24 entfernt. Aus der Fig. 4 ist ferner ersichtlich, wie der Absatz 54 der Bodenplatte 52 zur tiefergelegenen abgesetzten Fläche 56 führt. Diese Fläche 56 ist in Förderrichtung 14 als alternative Ausführungsform ansteigend ausgebildet, damit der Durchlassspalt 30 als Durchlassbegrenzung wirkt.

Aus der Fig. 5 ist ersichtlich, dass auf der Riemenscheibe 20 im Bereich des Mitnehmerzahns 24 ein mit der umfangsseitigen Aussparung 34 zusammenfallender Nocken 58 angeordnet ist, dessen radiale Höhe mindestens der Höhe des Mitnehmers 24 entspricht. Dieser Nocken 58 hat die aufgabe, den Mitnehmerzahn 24 zu schonen, wenn dieser in die Ebene des untersten Briefumschlages 12 einfährt. Zugleich bewirkt der Nocken 58 eine Rüttelbewegung auf die gestapelten Briefumschläge, wodurch diese aufgelockert werden.

Ferner ist aus der Fig. 5 ersichtlich, dass der das Magazin begrenzende Anschlag 16′ eine Mehrzahl von den Förderriemen 18 zugekehrten, sich parallel zum Durchlassspalt 30 erstreckenden Rückhalteabsätzen 60, 60′, 60˝ aufweist, von denen der letzte 60 dem Durchlassspalt 30 benachbart ist und die vorhergehenden 60′, 60˝ sich in Richtung zur Anschlagfläche 17 des Anschlages 16′ stufenweise von den Förderriemen 18 entfernen. Die Rückhalteabsätze 60, 60′, 60˝ liegen parallel zu der durch die Förderriemen 18 definierten Förderebene. Jeder von ihnen ist in Förderrichtung 14 durch eine Rückhaltefläche 62, 62′, 62˝ begrenzt, deren Höhe zum Abstützen mindestens eines Briefumschlages ausreichend bemessen ist. An den obersten Rückhalteabsatz 60˝ schliesst sich die schräg in Richtung zur Anschlagfläche 17 verlaufende Uebergangsfläche 64 an.

Während des Betriebes werden durch die Förderung des untersten Briefumschlages 12 in Richtung 14 die darauf liegenden Briefumschläge stufenweise unter die Rückhalteabsätze 60, 60′, 60˝ mitgezogen. Durch die Mehrzahl der Rückhalteabsätze, an denen bei entsprechender Bemessung je ein Briefumschlag anliegt, ergibt sich eine sichere Niederhaltung des untersten Briefumschlages 12, wenn dieser von den Mitnehmern 24 an seinem Falzteil bzw. seiner Lasche erfasst wird. Dadurch ist es praktisch unmöglich, dass sich dieser Briefumschlag aufwölben oder aufbuckeln kann.

Insbesondere ergibt sich durch die abgestuften Rückhalteflächen 62, 62′, 62˝ eine Vorvereinzelung der noch gestapelten Briefumschläge, so dass jeweils nur der unterste Briefumschlag zur letzten Rückhaltefläche 62 und damit zum Vereinzeln durch die Mitnehmer 24 freigegeben wird.

Die zum Vereinzeln und Zuführen von Briefumschägen vorstehend beschriebene Vorrichtung wird üblicherweise auf eine Büromaschine aufgesetzt und antriebsmässig mit der Schreibwalze gekuppelt. Es ist jedoch auch möglich, eine solche Vorrichtung mit einem eigenen elektrischen Antrieb, beispielsweise mit einem Schrittmotor, auszurüsten, der im Zusammenhang mit der Büromaschine gesteuert wird. Zur Erzeugung entsprechender Steuersignale kann beispielsweise eine durch den geförderten Briefbogen beeinflusste Lichtschranke dienen.

## Patentansprüche

1. Vorrichtung zum Vereinzeln und Zuführen von Briefumschlägen zu einer Büromaschine, mit einem eine Entnahmeseite (28) aufweisenden Stapelmagazin (10) sowie mit parallel zueinander und in einem Abstand voneinander angeordneten Förderriemen (18), die mit Antriebsmitteln (48) verbunden sind und die zum Angreifen an jeweils einem Briefumschlag (12) bestimmte Mitnehmer (24) aufweisen, dadurch gekennzeichnet, dass die Förderriemen (18) mit ihrem einen Trum (18′) der Entnahmeseite (28) des Magazins (10) entlang verlaufen und dass die Mitnehmer (24) zur Herstellung einer kraftschlüssigen Verbindung mit dem Falzteil (26) des jeweils untersten Briefumschlages ausgebildet sind, um die entnommenen Briefumschläge der Büromaschine unmittelbar zuzuführen.

2. Vorrichtung nach Anspruch l, dadurch gekennzeichnet, dass die Mitnehmer (24) scharfkantig, z.B. als unterschnittene Mitnehmerzähne ausgebildet sind.

3. Vorrichtung nach Anspruch 1 oder 2, dadurch gekennzeichnet, dass die Mitnehmer (24) aus einem härteren Werkstoff als die als Zahnriemen ausgebildeten Förderriemen (18) bestehen.

4. Vorrichtung nach einem der vorstehenden Ansprüche, dadurch gekennzeichnet, dass sich der genannte Trum (18′) der Förderriemen (18) in Förderrichtung (14) über einen das Magazin (10) bis auf einen Durchlassspalt (30) begrenzenden Anschlag (16) hinauserstreckt.

5. Vorrichtung nach Anspruch 4, dadurch gekennzeichnet, dass auf den Wellen (42) der in Förderrichtung (14) ausserhaIb des Magazins (10) angeordneten Riemenscheiben (22) der Förderriemen (18) mitangetriebene Förderrollen (50) zur Weiterförderung der Briefumschläge (12) angeordnet sind, denen unter Federkraft stehende Andruckrollen (38) zugeordnet sind.

6. Vorrichtung nach einem der vorstehenden Ansprüche, dadurch gekennzeichnet, dass die Förderstrecke (18′) der Förderriemen (18) innerhalb des unter dem Stapelmagazin (10) liegenden Bereiches beginnt.

7. Vorrichtung nach einem der vorstehenden Ansprüche, dadurch gekennzeichnet, dass sich über mindestens einen Teil der Entnahmeseite (28) des Stapelmagazins (10) eine parallel zum genannten Trum (18′) der Förderriemen (18) angeordnete Bodenplatte (52, 52′) erstreckt, die einen Absatz (54, 54′) zu einer in Förderrichtung (14) tiefergelegenen abgesetzten Fläche (56, 56′) aufweist, die vorzugsweise in Förderrichtung (14) ansteigend ausgebildet ist.

8. Vorrichtung nach einem der vorstehenden Ansprüche, dadurch gekennzeichnet, dass die Länge der Förderriemen (18) ein Vielfaches des Umfangs der von den Förderriemen umschlungenen Riemenscheiben (20, 22) beträgt und dass die Riemenscheiben umfangsseitig Aussparungen (34, 36) zur Aufnahme von rückwärtigen Befestigungsmitteln (32) der Mitnehmer (24) aufweisen.

9. Vorrichtung nach den Ansprüchen 6 und 8, dadurch gekennzeichnet, dass die dem Beginn der Förderstrecke (18′) zugeordneten Riemenscheiben (20) neben dem Riemenverlauf angeordnete, umfangsseitig mit den Aussparungen (34) zusammenfallende Nocken (58) aufweisen, die mindestens die vorlaufende Kante der Mitnehmer (24) radial und in Längsrichtung überragen.

10. Vorrichtung nach einem der Ansprüche 4 bis 9, dadurch gekennzeichnet, dass das Stapelmagazin (10) mindestens annähernd über einem Teilbereich der Förderriemen (18) stehend angeordnet ist und dass der Durchlassspalt (30) durch den Abstand der unteren Kante des Anschlages (16) von der in Förderrichtung (14) hinteren Kante (56˝) der abgesetzten Fläche (56) definiert ist.

11. Vorrichtung nach einem der Ansprüche 4 bis 10, dadurch gekennzeichnet, dass der Anschlag (16) auf seiner Anschlagfläche (17, 17′) der Ebene des zum Fördern bestimmten Briefumschlages (12) benachbart einen Rückhalteabsatz (60) zu einer in Förderrichtung (14) versetzten Rückhaltefläche (62) aufweist, die zur genannten Förderebene in einem spitzen Winkel angeordnet ist.

12. Vorrichtung nach Anspruch 11, dadurch gekennzeichnet, dass zwischen der Anschlagfläche (17, 17′) und dem parallel zur Förderebene verlaufenden Rückhalteabsatz (60) eine schräg in Förderrichtung (14) verlaufende Uebergangsfläche (64) angeordnet ist.

13. Vorrichtung nach einem der Ansprüche 4 bis 12, dadurch gekennzeichnet, dass der Anschlag (16′) eine Mehrzahl von den Förderriemen (18) zugekehrten, sich parallel zum Durchlassspalt (30) erstreckenden Rückhalteabsätzen (60, 60′, 60˝) aufweist, von denen der erste (60) dem Durchlassspalt (30) benachbart ist und die weiteren (60′, 60˝) sich in Richtung zur Anschlagfläche (17) stufenweise von den Förderriemen (18) entfernen.

14. Vorrichtung nach Anspruch 13, dadurch gekennzeichnet, dass die Rückhalteabsätze (60, 60′, 60˝) parallel zu der durch die Förderriemen (18) definierten Förderebene liegen.

15. Vorrichtung nach Anspruch 13 oder 14, dadurch gekennzeichnet, dass jeder der Rückhalteabsätze (60, 60′, 60˝) in Förderrichtung (14) durch eine Rückhaltefläche (62, 62′, 62˝) begrenzt ist, deren Höhe zum Abstützen mindestens eines Briefumschlages ausreichend bemessen ist.
